# FASCICULE DE BREVET EUROPEEN

(11) **EP 2 133 261 B1**
(45) Date de publication et mention de la délivrance du brevet: **16.03.2011**
(21) Numéro de dépôt: 09364005.0
(22) Date de dépôt: 09.06.2009
(51) Int. Cl.: B63H 9/10

(54) **Dispositif enrouleur et étarqueur de voile d'avant ralinguée ou à guindant libre pour voilier**
Vorrichtung zum Aufrollen und Durchspannen eines flatternden Vordersegels (Fock) oder eines freien Vorlieks für Segelboot
Device for winding and stretching a front sail roped or with free hoist for a sail boat

(30) Priorité: 12.06.2008 FR 0803257
(43) Date de publication de la demande: 16.12.2009
(73) Titulaire: Luizy, Olivier Jean-Marie, 13150 Tarascon (FR)
(72) Inventeur: Luizy, Olivier Jean-Marie, 13150 Tarascon (FR)

(56) Documents cités:
- US-A- 4 267 791

## Description

La présente invention concerne un dispositif permettant d'enrouler totalement ou partiellement et d'étarquer une voile d'avant ralinguée (génois,foc,genaker,code0) ou à guindant libre (spinnaker symétrique, spinnaker asymétrique) d'un voilier.

Pour mémoire, en se reportant au schéma de la figure 1 jointe, on peut voir que sur un voilier ou bateau **B,** le mât **M** est maintenu en place par une série de câbles.

L'un d'entre eux, dénommé » étai « **E** s'étend entre l'avant **A** du bateau **B** et le sommet du mât **M** ou un point situé dans la partie supérieure de celui-ci.

La voile d'avant **V** de forme triangulaire est hissée à l'avant du bateau **B** de façon que le cordage dénommé ralingue **R,** qui s'étend le long de son bord avant soit sensiblement parallèle à l'étai **E,** en étant maintenu le long de celui-ci par tout moyen approprié.

Pour ce faire, on fixe l'extrémité avant de la base de la voile **V,** sur le pont à l'avant du bateau **B** et on hisse la voile **V** en tête du mât **M** à l'aide d'une drisse **D** qui est accrochée à la voile.

Par l'intermédiaire de différentes poulies de renvoi, la drisse **D** est renvoyée en tête de mât, puis à l'intérieur de celui-ci pour en ressortir dans sa partie basse.

Le navigateur peut alors en tirant sur la drisse **D** en pied de mât, «étarquer « la voile **V,** c'est-à-dire tendre au maximum la ralingue **R,** pour que celle-ci soit parallèle à l'étai **E** et que la bande de voile (dénommée « guindant **G** )située au voisinage de la ralingue soit la plus plane possible, ce qui permet d'accroître la vitesse du bateau.

Selon une première possibilité, le navigateur possède un jeu de voiles de dimensions différentes qu'il peut sélectionner et hisser alternativement.

Toutefois, ceci suppose à chaque changement de voile, d'aller à l'avant du bateau pour affaler la voile en place et la remplacer par une autre.

Par ailleurs, outre l'étarquage de la voile **V,** il peut parfois être nécessaire d'enrouler la voile autour de l'étai **E.**

On connaît ainsi, d'après l'état de la technique, un dispositif dénommé « enrouleur de voile d'avant », qui utilise une seule voile d'avant de grandes dimensions, cette dernière pouvant être enroulée plus ou moins, autour de l'étai **E**, pour réduire sa surface en prise au vent.

Ce dispositif permet d'adapter la surface de la voile d'avant aux conditions de vent rencontrées en navigation.
Un enrouleur comprend un tambour **T,** solidaire d'un tube d'enrouleur ou manchon (non représenté sur la figure 1), montés tous les deux autour de l'étai **E** qui est fixe et supporte toute la tension du mât **M.**

Le manchon s'étend sensiblement sur toute la hauteur de l'étai **E,** il est muni d'au moins une gorge longitudinale, à l'intérieur de laquelle la ralingue **R** peut être engagée (« endraillée ») sur toute sa longueur. Une fois en place, la voile **V** est ainsi solidaire du manchon.

L'extrémité supérieure de la voile **V** est reliée à un émerillon **EM,** monté coulissant autour de l'étai **E.** L'émerillon **EM** et la voile **V** sont hissés en tête de mât à l'aide de la drisse **D** comme expliqué précédemment.

Un cordage **C** est enroulé autour du tambour **T** situé à la base de l'étai **E.**

Une traction exercée sur ce cordage entraîne la rotation du tambour **T** et de l'émerillon **EM,** et de façon concomitante, l'enroulement de la voile **V** autour du manchon rotatif, de sorte qu'il est possible d'ajuster la surface de la voile qui est exposée au vent.

Un enrouleur présente toutefois des inconvénients. C'est un dispositif dont le poids du manchon occasionne une déformation de la courbure de l'étai **E,** et amplifie le phénomène de devers de L'étai **E** sous le vent.

De plus un enrouleur utilise une unique voile d'avant dont la coupe et le creux résulte d'un compromis et qui est loin d'être aussi bien taillée que chacune des voiles, petites ou grandes, d'un jeu de voiles.

Enfin l'étarquage de la voile d'avant se fait à l'aide d'une drisse qui reprend les efforts en tête de mât, alors que celui-ci est déjà très fortement sollicité.

On connaît également un dispositif dénommé«emmagasineur de voile d'avant» qui est utilisé principalement en régate.

Un emmagasineur se différencie d'un enrouleur en ce que le manchon est supprimé et en ce que le câble d'étai fait partie intégrante de la voile dont il constitue la ralingue. Enfin, l'extrémité haute est solidaire d'un émerillon à poulie.

Les voiles sont hissées ou affalées à l'état enroulé, à l'aide d'une drisse qui traverse ledit émerillon à poulie, puis est reprise à l'intérieur du mât.

Un emmagasineur permet un gain de poids considérable par rapport à un enrouleur. Toutefois, sa fonction n'est pas exactement la même, puisqu'il sert avant tout, comme l'indique son nom, à stocker une voile d'avant à l'état enroulé, mais non à réduire la surface de la voile.

Un emmagasineur fonctionne en « tout ou rien «, la voile étant soit complètement déroulée, soit stockée enroulée, de sorte qu'il est nécessaire d'avoir un jeu de voiles dont est montée sur un emmagasineur et d'installer la voile aux conditions de vent.

De plus comme avec l'enrouleur, l'étarquage de la voile d'avant se fait à l'aide d'une drisse reprise en tête de mât, puis qui descend à l'intérieur de mât.

Les efforts de traction qui sont importants sont donc repris par le mât. Ceci nécessite en outre d'envoyer un équipier au pied du mât pour manoeuvrer la drisse.

Le document US 4267791, qui est consideré comme étant l'état de la technique le plus proche, décrit un enroleur d'étai de proue permetant d'affaler et de changer la voile avant.

On connaît aussi la demande de brevet FR 2870512 en France, qui permet d'emmagasiner et d'étarquer une voile d'avant ralinguée (génois ou foc) depuis le cockpit, fonctionnant en « tout ou rien «, la voile d'avant ralinguée étant soit complètement déroulée, soit complètement enroulée autour de l'étai.

La présente invention a pour but de résoudre les inconvénients précités de l'étant de la technique.

Plus précisément, l'objectif de l'invention est de fournir un dispositif qui permette notamment :
- de hisser et d'affaler la voile d'avant à l'état enroulé,
- d'accrocher et de décrocher de la tête de mât la voile d'avant à l'état enroulé à distance, depuis le cockpit ou le pied de mât,
- de mettre en tension depuis le pont, le dispositif d'enroulement sans exercer de contraintes sur le mât,
- d'étarquer cette voile d'avant à distance, depuis le cockpit sans exercer de contraintes sur le mât,
- d'enrouler cette voile d'avant totalement ou partiellement pour en réduire sa surface sans avoir à démonter les éléments structurels permettant son étarquage,
- d'utiliser un jeu de voiles d'avant ralingué (génois, foc, trinquette, genaker) bien coupé et performant,
- d'utiliser un jeu de voiles à guindant libre (spi symétrique, spi asymétrique) bien coupé et performant,
- de les changer si nécessaire pour disposer d'une voile adaptée à la force ou à la direction du vent.

A cet effet l'invention concerne un dispositif pour enrouler partiellement ou totalement et /ou étarquer la voile d'avant ralinguée ou à guindant libre d'un voilier.

Conformément à l'invention ce dispositif comprend:
* des moyens d'enroulements qui comprennent :
* une tête d'enroulement (4) qui comprend une partie statique (43), apte à être fixée à la partie supérieure du mât **M,** et une partie mobile et rotative (42) apte à s'accrocher ou se décrocher de la partie statique (43) fixée à la partie supérieure du mât **M,**
   - une drisse d'envoi (39) apte à coulisser dans la partie statique (43) de la tête d'enroulement, dont l'une des extrémités est solidaire de la partie mobile et rotative (42) de la tête d'enroulement (4),
   - un cordage (38) dénommé « tirette d'accrochage » dont l'une des extrémités (37) forme un oeil apte à coulisser dans la partie statique de la tête d'enroulement, dans lequel coulisse la drisse d'envoi (39),
      de sorte qu'une traction exercée sur ladite drisse d'envoi (39) permet d'envoyer en tête de mât **M** la voile d'avant (2) ralinguée ou à gindant libre à l'état enroulé, et qu'une traction exercée sur ladite tirette d'accrochage (38) attire au dessus du logement d'accrochage de la partie statique (43), la partie mobile et rotative (42) de la tête d'enroulement (4), la traction exercée sur la drisse d'envoi (39) peut alors être détendue, la partie mobile et rotative (42) étant accrochée dans la partie statique (43) de la tête d'enroulement (4) fixée à la partie supérieure du mât **M,**
      l'opération inverse de décrochage se faisant en exerçant une traction sur la drisse d'envoi (39), la partie mobile et rotative (42) de la tête d'enroulement (4), se soulevant et se décrochant en sortant de la partie statique (43) de la tête d'enroulement (4) fixée à la partie supérieure du mât **M,**
   - un étai (5) fixé entre la partie mobile et rotative (42) de la tête d'enroulement (4) et le tube (3) solidaire de la partie rotative (61) du pied d'entraînement en rotation (6) commandée par le tambour d'enroulement (64), le dit étai (5) s'étendant selon un axe longitudinal **X-X',**
   - des paliers cylindriques (51) solidaire de l'étai (5) rainurés et aptes à recevoir, soit le guindant (11) contenant le cordage de ralingue (1) de la voile d'avant ralinguée (2), soit le passage d'un câble d'étarquage (8) dans au moins un d'entre eux,
   - un pied d'entraînement en rotation (6) qui comprend une partie statique taraudée (63) solidaire de l'avant **A** du voilier traversée par une partie rotative filetée (62) s'étendant selon un axe coaxial à l'axe longitudinal **X-X'** de l'étai (5) et une deuxième partie rotative (61) commandée par le tambour d'enroulement (64), de sorte qu'une rotation exercée sur la partie rotative (62) et le maintien statique de la partie rotative (61) commandée par le tambour d'enroulement (64), provoque le vissage ou le dévissage de la partie rotative (62) traversant la partie fixe (63) solidaire de l'avant **A** du voilier,
* des moyens d'étarquage qui comprennent:
   - un tube (3) solidaire de la partie rotative (61) du pied d'entraînement en rotation (6) commandée par le tambour d'enroulement (64), et qui s'étend selon un axe coaxial à l'axe longitudinal **X-X'** de l'étai (5),
   - un palier friction (7) solidaire de la partie rotative (61) du pied d'entraînement en rotation (6) commandé par le tambour d'enroulement (64),
   - un câble d'étarquage (8) dont l'une des extrémités (81) est solidaire d'au moins un point d'accrochage (12) réparties le long du guindant (11) de la voile d'avant (2), ledit câble d'étarquage (8) étant apte à coulisser à l'intérieur du palier friction (7) Solidaire de la partie rotative (61) du pied d'entraînement en rotation (6),
      l'autre extrémité (82) du câble d'étarquage (8) est solidaire du tambour d'enroulement (64) solidaire de la partie rotative (61) du pied d'entraînement en rotation (6), ledit câble d'étarquage (8) formant ainsi un circuit fermé,
   - des moyens de renvoi (83) vers l'arrière du voilier dudit câble d'étarquage,
      ladite voile d'avant (2) étant apte à être hissée à l'état enroulé, de façon que son guindant (11) s'étende le long de l'étai (5),
      le dit guindant (11) étant soit :
* prisonnier de la rainure des paliers cylindriques (51) réparties le long de l'étai (5), les dis paliers cylindriques (51) étant aptes à recevoir le guindant (11) contenant le cordage de ralingue (1) d'une voile d'avant (2) ralinguée,
* libre de la rainure des paliers cylindriques (51), la voile d'avant (2) étant alors à guindant libre,
et à être fixée par l'extrémité haute (10) du guindant (11) à la dite tête d'enroulement (4), et que l'extrémité basse (12) du guindant (11) est fixée à la partie rotative (61) du pied d'entraînement en rotation (6), commandée par le tambour d'enroulement (64) solidaire de l'extrémité (82) du câble d'étarquage (8), l'autre extrémité (81) du dit câble d'étarquage (8) étant solidaire d'au moins un point d'accrochage (12) réparties le long du guindant (11) de la voile d'avant (2) à guindant libre ou à guindant ralingué, le point d'accrochage (12) et l'extrémité basse (9) du guindant (11) d'une voile d'avant (2) à guindant ralingué étant confondus, de sorte qu'une traction exercée sur l'extrémité (81) du câble d'étarquage (8), provoque l'étarquage du guidant (11) de la voile d'avant (2), et qu'une traction exercée sur l'extrémité (82) du dit câble d'étarquage (8) provoque l'actionnement du pied d'entraînement en rotation (6), et permet d'entraîner l'étai (5) en rotation autour de son axe longitudinal **X-X'** en enroulant ladite voile d'avant (2) autour de l'étai (5),
le câble d'étarquage (8) s'enroule autour du tube (3) solidaire du pied d'entraînement en rotation (6) et qu'une traction exercée sur ledit câble d'étarquage (8) provoque l'actionnement en sens inverse du pied d'entraînement en rotation (6) en déroulant la voile d'avant (2),
ce dispositif répond aux objectifs précités, et permet avec un unique dispositif d'étarquer et d'enrouler la voile d'avant depuis le cockpit et ce, avec un dispositif fiable, qui ne risque pas d'endommager la voile ou de provoquer de blocage ou d'emmêlement de l'unique cordage d'enroulement et d'étarquage utilisé.

Selon une seconde variante, la partie mobile et rotative (42) apte à s'accrocher ou se décrocher de la partie statique (43) de la tête d'enroulement (4) comprend :
- un logement (46) solidaire de la partie mobile et rotative (42)
- un axe (41) de blocage de la rotation, apte à coulisser selon un axe coaxial à l'axe longitudinal **X-X'** de l'étai (5), à l'intérieur de la rainure (45) comprimer par un ressort **R,** le dit axe (41) de blocage de la rotation est solidaire de la drisse d'envoi (39),
   de sorte qu'une traction exercée sur la drisse d'envoi (39) provoque le coulissement de l'axe (41) à l'intérieur de la rainure (45) en comprimant le ressort **R,** le dit axe (41) sortant du logement de blocage (46) provoquant la mise en libre rotation de la tête d'enroulement (4), en interrompant la traction exercée sur la drisse d'envoi (39) le ressort **R,** se décomprimant en obligeant l'axe (41) de blocage de rotation à retourner dans le logement de blocage (46), en interrompant la libre rotation de la tête d'enroulement (4),
- un profil (40) de courte longueur assurant le maintien en mode de réduction de surface de la voile d'avant (2), au niveau supérieur du bord d'attaque de la voile d'avant (2), le dit profil (40) étant solidaire de la partie mobile et rotative (42) de la tête d'enroulement (4),
- des paliers cylindriques (44) rainurés aptes à recevoir la ralingue (1) du guindant (11) d'une voile d'avant (2), les dis paliers cylindriques(44) étant solidaires du Profil (40),
- un profil (60) de courte longueur assurant le maintien en mode de réduction de surface de la voile d'avant (2), au niveau inférieur du bord d'attaque de la voile d'avant (2), le dit profil (60) étant solidaire du tube (3) solidaire de la partie rotative (61) commandée par le tambour d'enroulement (64) du pied d'entraînement en rotation (6),
- des paliers cylindriques (65) rainuré aptes à recevoir la ralingue (1) du guindant (11) d'une voile d'avant (2), les dis paliers cylindriques (65) étant solidaires du profil (60),
de sorte qu'une traction exercée sur l'extrémité (82) du câble d'étarquage (8), provoque l'actionnement du pied d'entraînement en rotation (6), et permet d'entraîner l'étai (5) en rotation autour de son axe longitudinal **X-X',** en enroulant la dite voile d'avant (2) autour de l'étai (5) totalement ou partiellement, en réduisant sa surface, en bloquant la rotation de la tête d'enroulement (4), le dit blocage de la rotation de la tête d'enroulement (4) supprimant la torsion dans l'étai (5), ceci permettant de ne pas avoir de profil d'enrouleur sur toute la longueur de l'étai et en bloquant l'extrémité (82) du câble d'étarquage (8), le profil (40) supportant la charge de travail du point de drisse de la voile d'avant (2) et le profil (60) supportant la charge de travail du point d'amure de la voile d'avant (2) à l'état de réduction de sa surface.

Ce dispositif répond aux objectifs précités, et permet avec un unique dispositif d'étarquer et / ou d'enrouler totalement ou partiellement une voile d'avant (2) d'un voilier.

Sur ces dessins:
* la figure 1/12 est un schéma illustrant la partie avant d'un voilier et le positionnement de la voile d'avant,
* la figure 2 /12 est une représentation schématique d'ensemble illustrant le principe de fonctionnement du dispositif à l'état accroché avec une voile d'avant (2) ralinguée à l'état déroulé,
* la figure 3 /12 est une représentation schématique d'ensemble illustrant le principe de fonctionnement du dispositif à l'état accroché avec une voile d'avant (2) à guindant libre à l'état déroulé,
* la figure 4 / 12 est une représentation schématique illustrant le principe de fonctionnement de la tête d'enroulement (4), la partie mobile et rotative (42) à l'état accroché, la voile d'avant (2) à l'état déroulé,
* la figure 5/12 est une représentation schématique illustrant le principe de fonctionnement de la tête d'enroulement (4), la partie mobile et rotative (42) à l'état décroché, la voile d'avant (2) à l'état enroulé,
* la figure 6 / 12 est une représentation schématique illustrant le principe de fonctionnement du pied d'entraînement en rotation (6) à l'état déroulé avec une voile d'avant (2) ralinguée,
* la figure 7/ 12 est une représentation schématique illustrant le principe de fonctionnement du pied d'entraînement en rotation (6) à l'état déroulé avec une voile d'avant (2) à guindant libre,
* la figure 8 / 12 est une représentation schématique d'ensemble illustrant le principe de fonctionnement du dispositif « enrouleur de foc » à l'état accroché, la voile d'avant (2) à l'état déroulé,
* la figure 9 / 12 est une représentation schématique d'ensemble illustrant le principe de fonctionnement du dispositif « enrouleur de foc « à l'état accroché, la voile d'avant (2) à l'état enroulé partiellement
* la figure 10 / 12 est une représentation schématique illustrant le principe de fonctionnement de la tête d'enroulement (4) du dispositif « enrouleur de foc » à l'état accroché, la voile d'avant (2) à l'état déroulé,
* la figure 11/12 est une représentation schématique illustrant le principe de fonctionnement de la tête d'enroulement (4) du dispositif « enrouleur de foc « à l'état décroché, la voile d'avant (2) à l'état enroulé,
* la figure 12 / 12 est une représentation schématique illustrant le principe de fonctionnement du pied d'entraînement en rotation (6) du dispositif « enrouleur de foc «, la voile d'avant (2) à l'état déroulé,

Le principe général de fonctionnement du dispositif conforme à l'invention va maintenant être décrit en faisant référence aux figures d'ensemble 2, 3, 8 et 9, aux figures 4, 5, 10 et 11 pour la tête d'enroulement (4), et aux figures 6, 7 et 12 pour le pied d'entraînement en rotation (6).

Dans la suite de la description, les termes « haut, bas, supérieur et inférieur » sont à prendre en considération par rapport à la position normale d'utilisation du dispositif représenté en figure 2,3,8 et 9, les termes avant et arrière par rapport au voilier.

Lors de son utilisation la voile d'avant de forme triangulaire est fixée à ses trois extrémités pointues respectivement, par un point supérieur de fixation (10) dénommé point de drisse, son extrémité basse avant par un point de fixation (9) dénommé point d'amure, et son extrémité basse arrière par un point de fixation (13) dénommé point d'écoute.

Le point de drisse et le point d'amure sont situés dans la zone du guindant, le dit guindant pouvant être soit ralingué, c'est-à-dire contenant un cordage de ralingue apte à coulisser dans une rainure (gorge), ou libre à l'image des voiles d'avant que sont le spinnaker symétrique ou le spinnaker asymétrique.

La figure 2 est une représentation schématique d'ensemble illustrant le principe de fonctionnement du dispositif à l'état accroché avec une voile d'avant ralinguée à l'état déroulé.

Elle comprend :
- un étai (5), le dit étai (5) étant fixé entre la tête d'enroulement (4) solidaire de la partie supérieure du mât **M,** et le pied d'entraînement en rotation (6) solidaire de l'avant A du voilier,
- des paliers d'enroulement (51) solidaires et réparties le long de l'étai (5), maintenant le guindant la voile d'avant (2) ralinguée dans leur rainure (gorge), et assurant à la voile d'avant (2) un rayon d'enroulement,
- une tête d'enroulement (4) qui comprend une partie fixe (43) solidaire de la partie supérieure du mât **M,** et une partie mobile et rotative (42) à l'état accroché,
- une voile d'avant ralinguée (2) fixée par son point de drisse (10) à la partie mobile et rotative (42) de la tête d'enroulement (4), et fixée par le point de fixation (9) de son point d'amure (12) (9 et 12 sont confondus dans le cas d'une voile ralinguée) à l'extrémité (81) du câble d'étarquage (**8**),
- un pied d'entraînement en rotation (6) qui comprend une partie fixe taraudée (63) solidaire de l'avant **A** du voilier, une partie rotative filetée (62) permettant la mise en tension du dispositif, et une autre partie rotative (61) commandée par un tambour d'enroulement (64),
- un palier friction (7) solidaire de la partie rotative (61),
- un tube (3) solidaire de la partie rotative (61) commandée par un tambour d'enroulement (64),
- un câble d'étarquage (8) dont l'extrémité (81) est fixée au point d'accrochage (9) du point d'amure (12) de la voile d'avant ralinguée (9 étant 12 confondus),
le dit câble d'étarquage (8) passant en coulissant à l'intérieur du palier friction (7), pour aller chercher le pont du voilier en passant et en coulissant dans des moyens (83) de renvoi vers l'arrière du voilier, le dit câble d'étarquage (8) s'étendant jusqu'à l'arrière du voilier en formant un circuit fermé en repassant en coulissant dans des moyens (83) de renvoi, l'extrémité (82) du dit câble d'étarquage étant solidaire du tambour d'enroulement (64) commandant la partie rotative (61) du pied d'entraînement en rotation (6), de sorte que depuis le cockpit du voilier, une traction exercée sur l'extrémité (81) du câble d'étarquage (8) provoque l'étarquage du guindant (11) de la voile d'avant (2), et qu'une traction exercée sur l'extrémité (82) du dit câble d'étarquage (8) provoque l'actionnement du pied d'entraînement en rotation (6) et permet d'entraîner en rotation l'étai (5) autour des son axe **X-X',en** enroulant la dite voile d'avant (2) ralinguée autour des paliers d'enroulement (51) solidaires et réparties le long du dit étai (5), le câble d'étarquage (8) s'enroulant en même temps autour du tube (3) solidaire de la partie rotative (61) commandée par le tambour d'enroulement (64), une traction inverse exercée sur l'extrémité (82) du dit câble d'étarquage (8) provoque l'actionnement du pied d'entraînement en rotation (6) et permet d'entraîner en rotation l'étai (5) autour de son axe **X-X',** en déroulant la dite voile d'avant (2) ralinguée, l'extrémité (82) du câble d'étarquage (8) s'enroulant en même temps autour du tambour d'enroulement (64), il ne reste qu'à border l'écoute fixée au point d'écoute (13) pour naviguer.

La figure 3 est une représentation schématique d'ensemble illustrant le principe de fonctionnement du dispositif à l'état accroché avec une voile d'avant à guindant libre à l'état déroulé.

Elle comprend :
- un étai (5), le dit étai (5) étant fixé entre la tête d'enroulement (4) solidaire de la partie supérieure du mât **M,** et le pied d'entraînement en rotation (6) solidaire de l'avant A du voilier,
- des paliers d'enroulement (51) solidaires et réparties le long de l'étai (5), dont au moins un servant de palier friction à au moins une extrémité (81) du câble d'étarquage (8) et assurant à la voile d'avant à guidant libre (2) un rayon d'enroulement,
- une tête d'enroulement (4) qui comprend une partie fixe (43) solidaire de la partie supérieure du mât **M,** et une partie mobile et rotative (42) à l'état accroché,
- une voile d'avant à guindant libre (2) fixée par son point de drisse (10) à la partie mobile et rotative (42) de la tête d'enroulement (4), et fixée par au moins un point de fixation (9) répartie le long de son guidant libre (11) à au moins une extrémité (81) du câble d'étarquage (8), le point d'amure (12) étant fixé au pied d'entraînement en rotation (6),
- un pied d'entraînement en rotation (6) qui comprend une partie fixe taraudée (63) solidaire de l'avant **A** du voilier, une partie rotative filetée (62) permettant la mise en tension du dispositif, et une autre partie rotative (61) commandée par un tambour d'enroulement (64),
- un palier friction (7) solidaire de la partie rotative (61),
- un tube (3) solidaire de la partie rotative (61) commandée par un tambour d'enroulement (64),
- un câble d'étarquage (8) dont l'extrémité (81) est fixée à au moins un point d'accrochage (9) répartie le long du guindant (11) de la voile d'avant à guidant libre,
le dit câble d'étarquage (8) passant en coulissant à l'intérieur du palier friction (7), pour aller chercher le pont du voilier en passant et en coulissant dans des moyens (83) de renvoi vers l'arrière du voilier, le dit câble d'étarquage (8) s'étendant jusqu'à l'arrière du voilier en formant un circuit fermé en repassant en coulissant dans des moyens (83) de renvoi, l'extrémité (82) du dit câble d'étarquage étant solidaire du tambour d'enroulement (64) commandant la partie rotative (61) du pied d'entraînement en rotation (6), de sorte que depuis le cockpit du voilier, une traction exercée sur l'extrémité (81) du câble d'étarquage (8) provoque l'étarquage du guindant (11) de la voile d'avant à guindant libre (2) contre l'étai (5), et qu'une traction conjointe exercée sur l'extrémité (82) du dit câble d'étarquage (8) provoque l'actionnement du pied d'entraînement en rotation (6) et permet d'entraîner en rotation l'étai (5) autour des son axe **X-X',** en enroulant la dite voile d'avant (2) autour des paliers d'enroulement (51) solidaires et réparties le long du dit étai (5), le câble d'étarquage (8) s'enroulant en même temps autour du tube (3) solidaire de la partie rotative (61) commandée par le tambour d'enroulement (64), une traction inverse exercée sur l'extrémité (82) du dit câble d'étarquage (8) provoque l'actionnement du pied d'entraînement en rotation (6) et permet d'entraîner en rotation l'étai (5) autour de son axe **X-X',** en déroulant la dite voile d'avant (2) à guindant libre l'extrémité (82) du câble d'étarquage (8) s'enroulant en même temps autour du tambour d'enroulement (64), il ne reste qu'à border l'écoute fixée au point d'écoute pour naviguer, la voile d'avant à guindant libre (2) en se gonflant libère son guindant (11), l'extrémité (81) du câble d'étarquage (8) ne supportant aucune traction.

La figure 4 est une représentation schématique illustrant le principe de fonctionnement de la tête d'enroulement (4) à l'état accroché avec une voile d'avant à guindant libre (2) à l'état déroulé.

Elle comprend :
- une tête d'enroulement (4) qui comprend:
- une partie fixe (43) solidaire de la partie supérieure du mât **M,**
- une partie mobile et rotative (42) à l'état accroché,
- une drisse d'envoi (39) apte à coulisser dans la partie fixe (43) solidaire de la partie supérieure du mât **M,** la dite drisse (39) étant commandée depuis le pied de mât ou le cockpit à l'arrière du voilier, dont l'extrémité supérieure est solidaire de la partie mobile et rotative (42) de la tête d'enroulement (4),
- un cordage (38) dénommé « tirette d'accrochage » apte à coulisser dans la partie fixe (43), la dite tirette d'accrochage (38) étant commandée depuis le pied de mât ou le cockpit à l'arrière du voilier, dont l'extrémité supérieure (37) en forme d'oeil recevant le passage de la drisse d'envoi (39),
- une voile d'avant à guindant libre (2) fixée par son point de drisse (10) à la partie mobile et rotative (42) à l'état accroché.

La figure 5 est une représentation schématique illustrant le principe de fonctionnement de la tête d'enroulement (4) à l'état décroché avec une voile d'avant (2) à l'état enroulé.

Elle comprend:
- une tête d'enroulement (4) qui comprend :
- une partie fixe (43) solidaire de la partie supérieure du mât **M,**
- une partie mobile et rotative (42) à l'état décroché,
- une drisse d'envoi (39) apte à coulisser dans la partie fixe (43) solidaire de la partie supérieure du mât **M,** la dite drisse (39) étant commandée depuis le pied de mât ou le cockpit à l'arrière du voilier, dont l'extrémité supérieure est solidaire de la partie mobile et rotative (42) de la tête d'enroulement (4),
- un cordage (38) dénommé « tirette d'accrochage » apte à coulisser dans la partie fixe (43), la dite tirette d'accrochage (38) étant commandée depuis le pied de mât ou le cockpit à l'arrière du voilier, dont l'extrémité supérieure (37) en forme d'oeil recevant le passage de la drisse d'envoi (39),
- une voile d'avant (2) fixée par son point de drisse (10) à l'état enroulé à la partie mobile et rotative (42) à l'état décroché.
de sorte qu'une traction exercée sur la drisse (39) depuis le pied de mât ou le cockpit à l'arrière du voilier hisse la partie mobile et rotative (42), ainsi que la voile d'avant (2) à l'état enroulé en partie supéneure du mât **M,** et qu'une traction conjointe exercée sur la tirette d'accrochage (38), provoque l'entrée de la partie mobile et rotative (42) dans la partie fixe (43) solidaire de la partie supérieure du mât **M,** la traction exercée sur la drisse d'envoi (39) peut être choquée, la partie mobile et rotative (42) étant accrochée dans la partie fixe (43) solidaire de la partie supérieure du mât **M,** la manoeuvre inverse se faisant avec une simple traction exercée sur la drisse d'envoi (39) depuis le pied de mât ou le cockpit à l'arrière du voilier, la partie mobile et rotative (42) se soulevant en sortant de la partie fixe (43) solidaire de la partie supérieure du mât **M,** et se trouvant décrochée, la partie mobile et rotative (42), ainsi que la voile d'avant (2) à l'état enroulé peuvent être affalées.

La figure 6 est une représentation schématique illustrant le principe de fonctionnement du pied d'entraînement en rotation (6) à l'état déroulé avec une voile d'avant (2) ralinguée.

Elle comprend :
Un pied d'entraînement (6), qui comprend:
   - une partie statique taraudée (63) solidaire de l'avant **A** du voilier, traversée par une partie rotative filetée (62) s'étendant selon un axe coaxial à l'axe longitudinal **X-X'** de l'étai (5), et une deuxième partie rotative (61) commandée par le tambour d'enroulement (64), de sorte qu'une rotation exercée sur la partie rotative (62), et le maintien statique de la partie rotative (61) commandée par le tambour d'enroulement (64), provoque le vissage ou le dévissage de la partie rotative filetée (62) traversant la partie fixe taraudée (63) solidaire de l'avant **A** du voilier, suivant que l'on souhaite mettre en tension le dispositif après son accrochage en tête de mât, ou si l'on souhaite détendre le dispositif, avant de procéder à son décrochage de la tête de mât afin de l'affaler,
   - un palier friction (7) solidaire de la partie rotative (61),
   - un tube (3) solidaire de la partie rotative (61) commandée par un tambour d'enroulement (64),
   - un câble d'étarquage (8) dont l'extrémité (81) est fixée au point d'accrochage (9) du point d'amure (12) de la voile d'avant ralinguée (9 étant 12 confondus),
le dit câble d'étarquage (8) passant en coulissant à l'intérieur du palier friction (7), pour aller chercher le pont du voilier en passant et en coulissant dans des moyens (83) de renvoi vers l'arrière du voilier, le dit câble d'étarquage (8) s'étendant jusqu'à l'arrière du voilier en formant un circuit fermé en repassant en coulissant dans des moyens (83) de renvoi, l'extrémité (82) du dit câble d'étarquage étant solidaire du tambour d'enroulement (64) commandant la partie rotative (61) du pied d'entraînement en rotation (6), de sorte que depuis le cockpit du voilier, une traction exercée sur l'extrémité (81) du câble d'étarquage (8) provoque l'étarquage du guindant (11) de la voile d'avant (2), et qu'une traction exercée sur l'extrémité (82) du dit câble d'étarquage (8) provoque l'actionnement du pied d'entraînement en rotation (6) et permet d'entraîner en rotation l'étai (5) autour des son axe **X-X',**en enroulant la dite voile d'avant (2) ralinguée autour des paliers d'enroulement (51) solidaires et réparties le long du dit étai (5), le câble d'étarquage (8) s'enroulant en même temps autour du tube (3) solidaire de la partie rotative (61) commandée par le tambour d'enroulement (64), une traction inverse, exercée sur l'extrémité (82) du dit câble d'étarquage (8) provoque l'actionnement du pied d'entraînement en rotation (6) et permet d'entraîner en rotation l'étai (5) autour de son axe **X-X',** en déroulant la dite voile d'avant (2) ralinguée, l'extrémité (82) du câble d'étarquage (8) s'enroulant en même temps autour du tambour d'enroulement (64), il ne reste qu'à border l'écoute fixée au point d'écoute (13) pour naviguer.

La figure 7 est une représentation schématique illustrant le principe de fonctionnement du pied d'entraînement en rotation (6) à l'état déroulé avec une voile d'avant (2) à guindant libre.

Elle comprend :
Un pied d'entraînement (6), qui comprend:
   - une partie statique taraudée (63) solidaire de l'avant **A** du voilier, traversée par une partie rotative filetée (62) s'étendant selon un axe coaxial à l'axe longitudinal **X-X'** de l'étai (5), et une deuxième partie rotative (61) commandée par le tambour d'enroulement (64), de sorte qu'une rotation exercée sur la partie rotative (62), et le maintien statique de la partie rotative (61) commandée par le tambour d'enroulement (64), provoque le vissage ou le dévissage de la partie rotative filetée (62) traversant la partie fixe taraudée (63) solidaire de l'avant **A** du voilier, suivant que l'on souhaite mettre en tension le dispositif après son accrochage en tête de mât, ou si l'on souhaite détendre le dispositif, avant de procéder à son décrochage de la tête de mât afin de l'affaler,
   - un palier friction (7) solidaire de la partie rotative (61),
   - un tube (3) solidaire de la partie rotative (61) commandée par un tambour d'enroulement (64),
   - un câble d'étarquage (8) dont au moins une extrémité (81) est fixée à au moins un point d'accrochage (9) répartie le long du guindant (11) de la voile d'avant à guidant libre, le dit câble d'étarquage (8) passant en coulissant à l'intérieur du palier friction (7), pour aller chercher le pont du voilier en passant et en coulissant dans des moyens (83) de renvoi vers l'arrière du voilier, le dit câble d'étarquage (8) s'étendant jusqu'à l'arrière du voilier en formant un circuit fermé en repassant en coulissant dans des moyens (83) de renvoi, l'extrémité (82) du dit câble d'étarquage étant solidaire du tambour d'enroulement (64) commandant la partie rotative (61) du pied d'entraînement en rotation (6), de sorte que depuis le cockpit du voilier, une traction exercée sur l'extrémité (81) du câble d'étarquage (8) provoque l'étarquage du guindant (11) de la voile d'avant à guindant libre (2) contre l'étai (5), et qu'une traction conjointe exercée sur l'extrémité (82) du dit câble d'étarquage (8) provoque l'actionnement du pied d'entraînement en rotation (6) et permet d'entraîner en rotation l'étai (5) autour des son axe **X-X',** en enroulant la dite voile d'avant (2) autour des paliers d'enroulement (51) solidaires et réparties le long du dit étai (5), le câble d'étarquage (8) s'enroulant en même temps autour du tube (3) solidaire de la partie rotative (61) commandée par le tambour d'enroulement (64), une traction inverse exercée sur l'extrémité (82) du dit câble d'étarquage (8) provoque l'actionnement du pied d'entraînement en rotation (6) et permet d'entraîner en rotation l'étai (5) autour de son axe **X-X',** en déroulant la dite voile d'avant (2) à guindant libre l'extrémité (82) du câble d'étarquage (8) s'enroulant en même temps autour du tambour d'enroulement (64), il ne reste qu'à border l'écoute fixée au point d'écoute pour naviguer, la voile d'avant à guindant libre (2) en se gonflant libère son guindant (11), l'extrémité (81) du câble d'étarquage (8) ne supportant aucune traction.

La figure 8 est une représentation schématique d'ensemble illustrant le principe de fonctionnement du dispositif « enrouleur de foc « à l'état accroché, la voile d'avant (2) à l'état déroulé.

Elle comprend:
- un étai (5), dont la partie supérieure est fixée à la partie mobile et rotative (42) de la tête d'enroulement (4) solidaire de la partie supérieure du mât **M,** la partie inférieure du dit étai (5) étant fixée au tube (3) solidaire de la partie rotative (61) commandée par le tambour d'enroulement (64) du pied d'entraînement en rotation (6) solidaire de l'avant **A** du voilier,
- des paliers d'enroulement (51) rainurés (gorge) solidaires et réparties le long de l'étai (5), maintenant le guindant la voile d'avant (2) ralinguée dans leur rainure (gorge), et assurant à la voile d'avant (2) un rayon d'enroulement,
- une tête d'enroulement (4) qui comprend :
- une partie fixe (43) solidaire de la partie supérieure du mât **M,**
- une partie mobile et rotative (42) apte à s'accrocher ou se décrocher de la partie statique (43) de la tête d'enroulement (4),
- un logement (46) solidaire de la partie mobile et rotative (42)
- un axe (41) de blocage de la rotation, apte à coulisser selon un axe coaxial à l'axe longitudinal **X-X'** de l'étai (5), à l'intérieur de la rainure (45) comprimer par un ressort **R,** le dit axe (41) de blocage de la rotation est solidaire de la drisse d'envoi (39), de sorte qu'une traction exercée sur la drisse d'envoi (39) provoque le coulissement de l'axe (41) à l'intérieur de la rainure (45) en comprimant le ressort R, le dit axe (41) sortant du logement de blocage (46) provoquant la mise en libre rotation de la tête d'enroulement (4), en interrompant la traction exercée sur la drisse d'envoi (39) le ressort **R,** se décomprimant en obligeant l'axe (41) de blocage de rotation à retourner dans le logement de blocage (46), en interrompant la libre rotation de la tête d'enroulement (4),
- un profil (40) de courte longueur assurant le maintien en mode de réduction de surface de la voile d'avant (2), au niveau supérieur du bord d'attaque de la voile d'avant (2), le dit profil (40) étant solidaire de la partie mobile et rotative (42) de la tête d'enroulement (4),
- des paliers cylindriques (44) rainurés aptes à recevoir la ralingue (1) du guindant (1 i) d'une voile d'avant (2), les dis paliers cylindriques(44) étant solidaires du Profil (40),
- un profil (60) de courte longueur assurant le maintien en mode de réduction de surface de lavoile d'avant (2), au niveau inférieur du bord d'attaque de la voile d'avant (2), le dit profil (60) étant solidaire du tube (3) solidaire de la partie rotative (61) commandée par le tambour d'enroulement (64) du pied d'entraînement en rotation (6),
- des paliers cylindriques (65) rainure aptes à recevoir la ralingue (1) du guindant (11) d'une voile d'avant (2), les dis paliers cylindriques (65) étant solidaires du profil (60),
- une voile d'avant ralinguée (2) fixée par son point de drisse (10) à la partie mobile et rotative (42) de la tête d'enroulement (4), et fixée par le point de fixation (9) de son point d'amure (12) à l'extrémité (81) du câble d'étarquage (8),
- un pied d'entraînement en rotation (6) qui comprend une partie fixe taraudée (63) solidaire de l'avant **A** du voilier, une partie rotative filetée (62) permettant la mise en tension du dispositif, et une autre partie rotative (61) commandée par un tambour d'enroulement (64),
- un palier friction (7) solidaire de la partie rotative (61),
- un tube (3) solidaire de la partie rotative (61) commandée par un tambour d'enroulement (64),
- un câble d'étarquage (8) dont l'extrémité (81) est fixée au point d'accrochage (9) du point d'amure (12) de la voile d'avant ralinguée (9et 12 étant confondus),
le dit câble d'étarquage (8) passant en coulissant à l'intérieur du palier friction (7), pour aller chercher le pont du voilier en passant et en coulissant dans des moyens (83) de renvoi vers l'arrière du voilier, le dit câble d'étarquage (8) s'étendant jusqu'à l'arrière du voilier en formant un circuit fermé en repassant en coulissant dans des moyens (83) de renvoi, l'extrémité (82) du dit câble d'étarquage étant solidaire du tambour d'enroulement (64) commandant la partie rotative (61) du pied d'entraînement en rotation (6), de sorte qu'une traction exercée sur l'extrémité (82) du câble d'étarquage (8), provoque l'actionnement du pied d'entraînement en rotation (6), et permet d'entraîner l'étai (5) en rotation autour de son axe longitudinal **X-X',** en enroulant la dite voile d'avant (2) autour de l'étai (5) totalement ou partiellement, en réduisant sa surface, en bloquant la rotation de la tête d'enroulement (4), le dit blocage de la rotation de la tête d'enroulement (4) supprimant la torsion dans l'étai (5), ceci permettant de ne pas avoir de profil d'enrouleur sur toute la longueur de l'étai, et en bloquant l'extrémité (82) du câble d'étarquage (8), le profil (40) supportant la charge de travail du point de drisse de la voile d'avant (2) et le profil (60) supportant la charge de travail du point d'amure de la voile d'avant (2) à l'état de réduction de sa surface.

Le câble d'étarquage (8) s'enroulant en même temps autour du tube (3) solidaire de la partie rotative (61) commandée par le tambour d'enroulement (64), une traction inverse exercée sur l'extrémité (82) du dit câble d'étarquage (8) provoque l'actionnement du pied d'entraînement en rotation (6) et permet d'entraîner en rotation l'étai (5) autour de son axe **X-X',** en déroulant la dite voile d'avant (2), l'extrémité (82) du câble d'étarquage (8) s'enroulant en même temps autour du tambour d'enroulement (64), il ne reste qu'à border l'écoute fixée au point d'écoute (13) de la voile d'avant (2) pour naviguer.

La figure 9 est une représentation schématique d'ensemble illustrant le principe de fonctionnement du dispositif « enrouleur de foc « à l'état accroché, la voile d'avant (2) à l'état enroulé partiellement.

La figure 10 est une représentation schématique illustrant le principe de fonctionnement de la tête d'enroulement (4) du dispositif « enrouleur de foc « à l'état accroché, la voile d'avant (2) à l'état déroulé.

Elle comprend :
- une tête d'enroulement (4) qui comprend :
- une partie fixe (43) solidaire de la partie supérieure du mât **M,**
- une partie mobile et rotative (42) apte à s'accrocher ou se décrocher de la partie statique (43) de la tête d'enroulement (4)
- un logement (46) solidaire de la partie mobile et rotative (42)
- un axe (41) de blocage de la rotation, apte à coulisser selon un axe coaxial à l'axe longitudinal **X-X'** de l'étai (5), à l'intérieur de la rainure (45) comprimer par un ressort **R,** le dit axe (41) de blocage de la rotation est solidaire de la drisse d'envoi (39) de sorte qu'une traction exercée sur la drisse d'envoi (39) provoque le coulissement de l'axe (41) à l'intérieur de la rainure (45) en comprimant le ressort R, le dit axe (41) sortant du logement de blocage (46) provoquant la mise en libre rotation de la tête d'enroulement (4), en interrompant la traction exercée sur la drisse d'envoi (39) le ressort **R,** se décomprimant en obligeant l'axe (41) de blocage de rotation à retourner dans le logement de blocage (46), en interrompant la libre rotation de la tête d'enroulement (4),
- un profil (40) de courte longueur assurant le maintien en mode de réduction de surface de la voile d'avant (2), au niveau supérieur du bord d'attaque de la voile d'avant (2), le dit profil (40) étant solidaire de la partie mobile et rotative (42) de la tête d'enroulement (4),
- des paliers cylindriques (44) rainurés aptes à recevoir la ralingue (1) du guindant (11) d'une voile d'avant (2), les dis paliers cylindriques(44) étant solidaires du Profil (40),

La figure 11 est une représentation schématique illustrant le principe de fonctionnement de la tête d'enroulement (4) du dispositif « enrouleur de foc « à l'état décroché, la voile d'avant (2) à l'état enroulé.

Elle comprend:
- une tête d'enroulement (4) qui comprend:
- une partie fixe (43) solidaire de la partie supérieure du mât **M,**
- une partie mobile et rotative (42) à l'état décroché,
- une drisse d'envoi (39) apte à coulisser dans la partie fixe (43) solidaire de la partie supérieure du mât **M,** la dite drisse (39) étant commandée depuis le pied de mât ou le cockpit à l'arrière du voilier, dont l'extrémité supérieure est solidaire de l'axe de blocage de la rotation (41) comprimé par le ressort **R,** le dit axe de blocage de la rotation (41) étant apte à coulisser selon un axe coaxial à l'axe longitudinal **X-X'** de l'étai (5) à l'intérieur de la rainure (45) solidaire de la partie mobile et rotative (42) de la tête d'enroulement (4),
- un cordage (38) dénommé « tirette d'accrochage » apte à coulisser dans la partie fixe (43), la dite tirette d'accrochage (38) étant commandée depuis le pied de mât ou le cockpit à l'arrière du voilier, dont l'extrémité supérieure (37) en forme d'oeil recevant le passage de la drisse d'envoi (39),
- une voile d'avant (2) fixée par son point de drisse (10) à l'état enroulé à la partie mobile et rotative (42) à l'état décroché,
de sorte qu'une traction exercée sur la drisse (39) depuis le pied de mât ou le cockpit à l'arrière du voilier hisse la partie mobile et rotative (42), ainsi que la voile d'avant (2) à l'état enroulé en partie supérieure du mât **M,** et qu'une traction conjointe exercée sur la tirette d'accrochage (38), provoque l'entrée de la partie mobile et rotative (42) dans la partie fixe (43) solidaire de la partie supérieure du mât **M,** la traction exercée sur la drisse d'envoi (39) peut être choquée, la partie mobile et rotative (42) étant accrochée dans la partie fixe (43) solidaire de la partie supérieure du mât **M,** la manoeuvre inverse se faisant avec une simple traction exercée sur la drisse d'envoi (39) depuis le pied de mât ou le cockpit à l'arrière du voilier, la partie mobile et rotative (42) se soulevant en sortant de la partie fixe (43) solidaire de la partie supérieure du mât **M,** et se trouvant décrochée, la partie mobile et rotative (42), ainsi que la voile d'avant (2) à l'état enroulé peuvent être affalées.

La figure 12 est une représentation schématique illustrant le principe de fonctionnement du pied d'entraînement en rotation (6) du dispositif « enrouleur de foc », la voile d'avant (2) à l'état déroulé.

Elle comprend :
- un pied d'entraînement en rotation (6) qui comprend:
   - une partie statique taraudée (63) solidaire de l'avant **A** du voilier, traversée par une partie rotative filetée (62) s'étendant selon un axe coaxial à l'axe longitudinal **X-X'** de l'étai (5), et une deuxième partie rotative (61) commandée par le tambour d'enroulement (64), de sorte qu'une rotation exercée sur la partie rotative (62), et le maintien statique de la partie rotative (61) commandée par le tambour d'enroulement (64), provoque le vissage ou le dévissage de la partie rotative filetée (62) traversant la partie fixe taraudée (63) solidaire de l'avant **A** du voilier, suivant que l'on souhaite mettre en tension le dispositif après son accrochage en tête de mât, ou si l'on souhaite détendre le dispositif, avant de procéder à son décrochage de la tête de mât afin de l'affaler,
   - un palier friction (7) solidaire de la partie rotative (61),
   - un tube (3) solidaire de la partie rotative (61) commandée par un tambour d'enroulement (64),
   - un profil (60) de courte longueur assurant le maintien en mode de réduction de surface de la voile d'avant (2), au niveau inférieur du bord d'attaque de la voile d'avant (2), le dit profil (60) étant solidaire du tube (3) solidaire de la partie rotative (61) commandée par le tambour d'enroulement (64) du pied d'entraînement en rotation (6),
   - des paliers cylindriques (65) rainuré aptes à recevoir la ralingue (1) du guindant (11) d'une voile d'avant (2), les dis paliers cylindriques (65) étant solidaires du profil (60),
   - un câble d'étarquage (8) dont l'extrémité (81) est fixée au point d'accrochage (9) du point d'amure (12) de la voile d'avant ralinguée (9 étant 12 confondus),
le dit câble d'étarquage (8) passant en coulissant à l'intérieur du palier friction (7), pour aller chercher le pont du voilier en passant et en coulissant dans des moyens (83) de renvoi vers l'arrière du voilier, le dit câble d'étarquage (8) s'étendant jusqu'à l'arrière du voilier en formant un circuit fermé en repassant en coulissant dans des moyens (83) de renvoi, l'extrémité (82) du dit câble d'étarquage étant solidaire du tambour d'enroulement (64) commandant la partie rotative (61) du pied d'entraînement en rotation (6),
de sorte que depuis le cockpit du voilier, une traction exercée sur l'extrémité (81) du câble d'étarquage (8) provoque l'étarquage du guindant (11) de la voile d'avant (2), et qu'une traction exercée sur l'extrémité (82) du dit câble d'étarquage (8) provoque l'actionnement du pied d'entraînement en rotation (6) et permet d'entraîner en rotation l'étai (5) autour des son axe **X-X',** en enroulant la dite voile d'avant (2) ralinguée autour des paliers d'enroulement (51) solidaires et réparties le long du dit étai (5), le câble d'étarquage (8) s'enroulant en même temps autour du tube (3) solidaire de la partie rotative (61) commandée par le tambour d'enroulement (64), une traction inverse exercée sur l'extrémité (82) du dit câble d'étarquage (8) provoque l'actionnement du pied d'entraînement en rotation (6) et permet d'entraîner en rotation l'étai (5) autour de son axe **X-X',** en déroulant la dite voile d'avant (2) ralinguée, l'extrémité (82) du câble d'étarquage (8) s'enroulant en même temps autour du tambour d'enroulement (64),

## Revendications

1. Dispositif pour enrouler partiellement ou totalement et /ou étarquer la voile d'avant ralinguée ou à guindant libre d'un voilier comprenant:
* des moyens d'enroulements qui comprennent:
* une tête d'enroulement (4) qui comprend une partie statique (43) apte à être fixée à la partie supérieure du mât **M,** et une partie mobile et rotative (42) apte à s'accrocher ou se décrocher de la partie statique (43) fixée à la partie supérieure du mât **M,**
- une drisse d'envoi (39) apte à coulisser dans la partie statique (43) de la tête d'enroulement, dont l'une des extrémités est solidaire de la partie mobile et rotative (42) de la tête d'enroulement (4), **caractérisé en ce qu'**il comprend:
- un cordage (38) dénommé « tirette d'accrochage » dont l'une des extrémités (37) forme un oeil apte à coulisser dans la partie statique de la tête d'enroulement, dans lequel coulisse la drisse d'envoi (39),
de sorte qu'une traction exercée sur ladite drisse d'envoi (39) permet d'envoyer en tête de mât **M** la voile d'avant (2) ralinguée ou à gindant libre à l'état enroulé, et qu'une traction exercée sur ladite tirette d'accrochage (38) attire au dessus du logement d'accrochage de la partie statique (43), la partie mobile et rotative (42) de la tête d'enroulement (4), la traction exercée sur la drisse d'envoi (39) peut alors être détendue, la partie mobile et rotative (42) étant accrochée dans la partie statique (43) de la tête d'enroulement (4) fixée à la partie supérieure du mât **M,**
l'opération inverse de décrochage se faisant en exerçant une traction sur la drisse d'envoi (39), la partie mobile et rotative (42) de la tête d'enroulement (4), se soulevant et se décrochant en sortant de la partie statique (43) de la tête d'enroulement (4) fixée à la partie supérieure du mât **M,**
- un étai (5) fixé entre la partie mobile et rotative (42) de la tête d'enroulement (4) et le tube (3) solidaire de la partie rotative (61) du pied d'entraînement en rotation (6) commandée par le tambour d'enroulement (64), le dit étai (5) s'étendant selon un axe longitudinal **X-X',**
- des paliers cylindriques (51) solidaire de l'étai (5) rainurés et aptes à recevoir, soit le guindant (11) contenant le cordage de ralingue (1) de la voile d'avant ralinguée (2), soit le passage d'un câble d'étarquage (8) dans au moins un d'entre eux,
- un pied d'entraînement en rotation (6) qui comprend une partie statique taraudée (63) solidaire de l'avant **A** du voilier traversée par une partie rotative filetée (62) s'étendant un axe coaxial à l'axe longitudinal **X-X'** de l'étai (5), et une deuxième partie rotative (61) commandée par le tambour d'enroulement (64), de sorte qu'une rotation exercée sur la partie rotative (62), et le maintien statique de la partie rotative (61), provoque le vissage ou le dévissage de la partie rotative (62) traversant la partie fixe (63) solidaire de l'avant **A** du voilier,
* des moyens d'étarquage qui comprennent :
- un tube (3) solidaire de la partie rotative (61) du pied d'entraînement en rotation (6) commandée par le tambour d'enroulement (64), et qui s'étend selon un axe coaxial à l'axe longitudinal **X-X'** de l'étai (5),
- un palier friction (7) solidaire de la partie rotative (61) du pied d'entraînement en rotation (6), commandée par le tambour d'enroulement (64),
- un câble d'étarquage (8) dont l'une des extrémités (81) est solidaire d'au moins un point d'accrochage (12) réparties le long du guindant (11) de la voile d'avant (2), ledit câble d'étarquage (8) étant apte à coulisser à l'intérieur du palier friction (7) solidaire de la partie rotative (61) du pied d'entraînement en rotation (6),
l'autre extrémité (82) du câble d'étarquage (8) est solidaire du tambour d'enroulement (64) solidaire de la partie rotative (61) du pied d'entraînement en rotation (6), ledit câble d'étarquage (8) formant ainsi un circuit fermé,
- des moyens de renvoi (83) vers l'arrière du voilier dudit câble d'étarquage,
ladite voile d'avant (2) étant apte à être hissée à l'état enroulé, de façon que son guindant (11) s'étende le long de l'étai (5),
le dit guindant (11) étant soit :
* prisonnier de la rainure des paliers cylindriques (51) réparties le long de l'étai (5), les dis paliers cylindriques (51) étant aptes à recevoir le guindant (11) contenant le cordage de ralingue (1) d'une voile d'avant (2) ralinguée,
* libre de la rainure des paliers cylindriques (51), la voile d'avant (2) étant alors à guindant libre, et à être fixée par l'extrémité haute (10) du guindant (11) à la dite tête d'enroulement (4), et que l'extrémité basse (12) du guindant (11) est fixée à la partie rotative (61) du pied d'entraînement en rotation (6), commandée par le tambour d'enroulement (64) solidaire de l'extrémité (82) du câble d'étarquage (8), l'autre extrémité (81) du dit câble d'étarquage (8) étant solidaire d'au moins un point d'accrochage (12) réparties le long du guindant (11) de la voile d'avant (2) à guindant libre ou à guindant ralingué, le point d'accrochage (12) et l'extrémité basse (9) du guindant (11) d'une voile d'avant (2) à guindant ralingué étant confondus, de sorte qu'une traction exercée sur l'extrémité (81) du câble d'étarquage (8), provoque l'étarquage du guidant (11) de la voile d'avant (2), et qu'une traction exercée sur l'extrémité (82) du dit câble d'étarquage (8) provoque l'actionnement du pied d'entraînement en rotation (6), et permet d'entraîner l'étai (5) en rotation autour de son axe longitudinal **X-X'** en enroulant ladite voile d'avant (2) autour de l'étai (5), le câble d'étarquage (8) s'enroule autour du tube (3) solidaire du pied d'entraînement en rotation (6) et qu'une traction exercée sur ledit câble d'étarquage (8) provoque l'actionnement en sens inverse du pied d'entraînement en rotation (6) en déroulant la voile d'avant (2),

2. Dispositif selon la revendication 1, **caractérisé en ce que** lors du fonctionnement en enrouleur de foc(enroulement partiel, réduction de la voile d'avant) la partie mobile et rotative (42) apte à s'accrocher ou se décrocher de la partie statique (43) de la tête d'enroulement (4) comprend :
- un logement (46) solidaire de la partie mobile et rotative (42)
- un axe (41) de blocage de la rotation, apte à coulisser selon un axe coaxial à l'axe longitudinal **X-X'** de l'étai (5), à l'intérieur de la rainure (45) comprimer par un ressort **R,** le dit axe (41) de blocage de la rotation est solidaire de la drisse d'envoi (39), de sorte qu'une traction exercée sur la drisse d'envoi (39) provoque le coulissement de l'axe (41) à l'intérieur de la rainure (45) en comprimant le ressort R, le dit axe (41) sortant du logement de blocage (46) provoquant la mise en libre rotation de la tête d'enroulement (4), en interrompant la traction exercée sur la drisse d'envoi (39) le ressort **R,** se décomprimant en obligeant l'axe (41) de blocage de rotation à retourner dans le logement de blocage (46), en interrompant la libre rotation de la tête d'enroulement (4).

3. Dispositif selon la revendication 2, **caractérisé en ce qu'**un profil (40) de courte longueur assure le maintien en mode de réduction de surface de la voile d'avant (2), au niveau supérieur du bord d'attaque de la voile d'avant (2), le dit profil (40) est solidaire de la partie mobile et rotative (42) de la tête d'enroulement (4).

4. Dispositif selon la revendication 3, **caractérisé en ce que** des paliers cylindriques (44) rainurés aptes à recevoir la ralingue (1) du guindant (11) d'une voile d'avant (2), les dis paliers cylindriques (44) sont solidaires du Profil (40).

5. Dispositif selon la revendication 2, **caractérisé en ce qu'**un profil (60) de courte longueur assure le maintien en mode de réduction de surface de la voile d'avant (2), au niveau inférieur du bord d'attaque de la voile d'avant (2), le dit profil (60) est solidaire du tube (3) solidaire de la partie rotative (61) commandée par le tambour d'enroulement (64) du pied d'entraînement en rotation (6).

6. Dispositif selon la revendication 5, **caractérisé en ce que** des paliers cylindriques (65) rainure aptes à recevoir la ralingue (1) du guindant (11) d'une voile d'avant (2), les dis paliers cylindriques (65) étant solidaires du profil (60),
de sorte qu'une traction exercée sur l'extrémité (82) du câble d'étarquage (8), provoque l'actionnement du pied d'entraînement en rotation (6), et permet d'entraîner l'étai (5) en rotation autour de son axe longitudinal **X-X',** en enroulant la dite voile d'avant (2) autour de l'étai (5) totalement ou partiellement, en réduisant sa surface, en bloquant la rotation de la tête d'enroulement (4), le dit blocage de la rotation de la tête d'enroulement (4) supprimant la torsion dans l'étai (5), ceci permettant de ne pas avoir de profil d'enrouleur sur toute la longueur de l'étai et en bloquant l'extrémité (82) du câble d'étarquage (8), le profil (40) supportant la charge de travail du point de drisse de la voile d'avant (2), et le profil (60) supportant la charge de travail du point d'amure de la voile d'avant (2) à l'état de réduction de sa surface.

## Claims

1. A device for partially or totally winding up and/or stretching the roped foresail or free luff foresail of a sailboat comprising:
* winding means which comprise:
* a winding head (4) which comprises a static part (43) capable of being fixed at the part upper of the mast M, and a mobile and rotary part (42) capable of hooking onto or unhooking from the static part (43) fixed to the upper part of the mast M,
- a halyard (39) capable of sliding in the static part (43) of the winding head, whereof one of the ends is integrated with the mobile and rotary part (42) of the winding head (4), **characterised in that** it comprises:
- a rope (38) called a "hooking pull" whereof one of the ends (37) forms an eye capable of sliding in the static part of the winding head, in which the halyard (39) slides,
- such that traction exerted on said halyard (39) sends to the mast head M the roped foresail (2) or free luff foresail in the wound-up state, and traction exerted on said hooking pull (38) pulled above the anchoring housing of the static part (43), the mobile and rotary part (42) of the winding head (4), traction exerted on the halyard (39) can then be slackened, the mobile and rotary part (42) being hooked in the static part (43) of the winding head (4) fixed to the upper part of the mast M,
- the inverse unhooking operation taking place by traction being exerted on the halyard (39), the mobile and rotary part (42) of the winding head (4) lifting and unhooking as it leaves the static part (43) of the winding head (4) fixed to the upper part of the mast M,
- a stay (5) fixed between the mobile and rotary part (42) of the winding head (4) and the tube (3) integrated with the rotary part (61) of the rotatable driving foot (6) controlled by the winding drum (64), said stay (5) extending according to a longitudinal axis X-X',
- cylindrical bearings (51) integrated with the grooved stay (5) and capable of receiving either the luff (11) containing the luff rope (1) of the roped foresail (2) or the passage of a stretching cable (8) in at least one of them,
- a rotatable driving foot (6) which comprises a tapped static part (63) integrated with the front A of the sailboat traversed by a threaded rotary part (62) extending an axis coaxial to the axis longitudinal X-X' of the stay (5), and a second rotary part (61) controlled by the winding drum (64), such that rotation exerted on the rotary part (62) and static holding of the rotary part (61) causes screwing or unscrewing of the rotary part (62) passing through the fixed part (63) integrated with the front A of the sailboat,
* stretching means which comprise:
- a tube (3) integrated with the rotary part (61) of the rotatable driving foot (6) controlled by the winding drum (64), and which extends according to an axis coaxial to the longitudinal axis X-X' of the stay (5),
- a bearing friction (7) integrated with the rotary part (61) of the rotatable driving foot (6), controlled by the winding drum (64),
- a stretching cable (8) whereof one of the ends (81) is integrated with at least one anchoring point (12) distributed along the luff (11) of the foresail (2), said stretching cable (8) being capable of sliding inside the bearing friction (7) integrated with the rotary part (61) of the rotatable driving foot (6),
the other end (82) of the stretching cable (8) is integrated with the winding drum (64) integrated with the rotary part (61) of the rotatable driving foot (6), said stretching cable (8) thus forming a closed circuit,
- return means (83) to the rear of the sailboat of said stretching cable, said foresail (2) capable of being hoisted in the wound state such that its luff (11) extends along the stay (5), said luff (11) being either:
* trapped in the groove of the cylindrical bearings (51) distributed along the stay (5), said cylindrical bearings (51) being capable of receiving the luff (11) containing the luff rope (1) of a roped foresail (2),
* free from the groove of the cylindrical bearings (51), the foresail (2) thus being free luff, and being fixed by the upper end (10) of the luff (11) to said winding head (4), and that the lower end (12) of the luff (11) is fixed to the rotary part (61) of the rotatable driving foot (6), controlled by the winding drum (64) integrated with the end (82) of the stretching cable (8), the other end (81) of said stretching cable (8) being integrated with at least one anchoring point (12) distributed along the luff (11) of the free-luff or roped-luff foresail (2), the anchoring point (12) and the lower end (9) of the luff (11) of a roped-luff foresail (2) being combined, such that traction exerted on the end (81) of the stretching cable (8) causes stretching of the luff (11) of the foresail (2), and that traction exerted on the end (82) of said stretching cable (8) causes actuation of the rotatable driving foot (6) and drives the stay (5) in rotation about its longitudinal axis X-X' by winding said foresail (2) about the stay (5), the stretching cable (8) winds about the tube (3) integrated with the rotatable driving foot (6) and that traction exerted on said stretching cable (8) causes actuation in the reverse direction of the rotatable driving foot (6) in unwinding the foresail (2),

2. The device as claimed in Claim 1, **characterised in that** during operation of the jib winding drum (partial winding, reduction of the foresail) the mobile and rotary part (42) capable of hooking onto or unhooking from the static part (43) of the winding head (4) comprises:
- a housing (46) integrated with the mobile and rotary part (42)
- a rotation blocking axis (41) capable of sliding according to an axis coaxial to the longitudinal axis X-X' of the stay (5) inside the groove (45) compressed by a spring R, said rotation blocking axis (41) is integrated with the halyard (39) such that traction exerted on the halyard (39) causes sliding of the axis (41) inside the groove (45) by compressing the spring R, said axis (41) exiting from the blocking housing (46) causing setting of the winding head (4) in free rotation, by interrupting the traction exerted on the halyard (39), the spring R decompressing as it forces the rotation blocking axis (41) to return to the blocking housing (46), by interrupting free rotation of the winding head (4).

3. The device as claimed in Claim 2, **characterised in that** a short-length profile (40) ensures that the foresail (2) is kept in a reduced-surface mode at the upper level of the leading edge of the foresail (2), and that said profile (40) is integrated with the mobile and rotary part (42) of the winding head (4).

4. The device as claimed in Claim 3, **characterised in that** grooved cylindrical bearings (44) are capable of receiving the rope (1) of the luff (11) of a foresail (2), and that said cylindrical bearings (44) are integrated with the profile (40).

5. The device as claimed in Claim 2, **characterised in that** a short-length profile (60) ensures that the foresail (2) is kept in a reduced-surface mode at the lower level of the leading edge of the foresail (2), and that said profile (60) is integrated with the tube (3) integrated with the rotary part (61) controlled by the winding drum (64) of the rotatable driving foot (6).

6. The device as claimed in Claim 5, **characterised in that** grooved cylindrical bearings (65) are capable of receiving the luff rope (1) of the luff (11) of a foresail (2), said cylindrical bearings (65) being integrated with the profile (60), such that traction exerted on the end (82) of the stretching cable (8) causes actuation of the rotatable driving foot (6), and drives the stay (5) in rotation about its longitudinal axis X-X', by winding up said foresail (2) about the stay (5) totally or partially, reducing its surface by blocking rotation of the winding head (4), said blockage of the rotation of the winding head (4) cancelling torsion in the stay (5), allowing there to be no winding drum profile over the entire length of the stay and blocking the end (82) of the stretching cable (8), the profile (40) supporting the work load of the halyard point of the foresail (2), and the profile (60) supporting the work load of the tack of the foresail (2) in a state of reduction of its surface.

## Patentansprüche

1. Vorrichtung zum teilweisen oder vollständigen Aufrollen und/oder Durchspannen eines flatternden Vordersegels oder eines freien Vorlieks für ein Segelboot, umfassend:
* Aufrollmittel, die umfassen:
* einen Aufrollkopf (4), der einen statischen Teil (43) umfasst, der ausgelegt ist, an einem oberen Teil des Masten **M** befestigt zu werden, und einen beweglichen und rotierenden Teil (42), der ausgelegt ist, sich an dem statischen Teil (43) ein- oder auszuhaken, der am oberen Teil des Masten **M** befestigt ist,
- ein Fall (39), das ausgelegt ist, im statischen Teil (43) des Aufrollkopfes zu gleiten, von dem das eine Ende fest mit dem beweglichen und rotierenden Teil (42) des Aufrollkopfes (4) verbunden ist, **dadurch gekennzeichnet, dass** sie umfasst:
- ein Seil (38) genannt "Einhakzugschnur", dessen eines Ende (37) ein Auge bildet, das ausgelegt ist, im statischen Teil des Aufrollkopfes zu gleiten, in dem das Fall (39) gleitet,
so dass ein auf das Fall (39) ausgeübter Zug zulässt, das flatternde Vordersegel (2) oder das Vorliek im eingerollten Zustand an die Mastspitze **M** zu bringen, und dass ein auf die Einhakzugschnur (38) ausgeübter Zug oberhalb der Einhakunterbringung des statischen Teils (43) den beweglichen und rotierenden Teil (42) des Aufrollkopfes anzieht, wobei der auf das Fall (39) ausgeübte Zug nun entspannt wird, wobei der bewegliche und rotierende Teil (42) im statischen Teil (43) des Aufrollkopfes (4) eingehakt ist, der am oberen Teil des Masten **M** befestigt ist,
wobei die umgekehrte Aushakoperation gemacht wird, indem ein Zug auf das Fall (39) ausgeübt wird, wobei der bewegliche und rotierende Teil (42) des Aufrollkopfes (4) sich erhebt und sich aushakt, indem er aus dem statischen Teil (43) des Aufrollkopfes (4) aushakt, der am oberen Teil des Masten **M** befestigt ist,
- ein Stag (5), das zwischen dem beweglichen und rotierenden Teil (42) des Aufrollkopfes (4) und dem Rohr (3), das mit dem rotierenden Teil (61) des Fußes (6) zum rotationsmäßigen Antrieb verbunden ist, der von der Aufrolltrommel (64) gesteuert wird, wobei das Stag (5) sich entlang einer Längsachse **X-X'** erstreckt,
- fest mit dem Stag (5) verbundene gerillte, zylindrische Lager (51), die ausgelegt sind, entweder das Vorliek (11), das das Seil (1) des flatternden Vordersegels (2) enthält, oder den Durchgang eines Durchspannkabels (8) in wenigstens einem von ihnen aufzunehmen, - einen Fuß (6) zum rotationsmäßigen Antrieb, der einen statischen Teil mit Gewindebohrung (63) umfasst, der fest mit der Vorderseite A des Segelbootes verbunden ist, das von einem rotierenden Teil (62) mit Gewinde durchdrungen wird, wobei sich eine Achse koaxial zur Längsachse **X-X'** des Stags (5) erstreckt, und ein zweiter rotierender Teil (61), der von der Aufrolltrommel (64) gesteuert wird, so dass eine auf den rotierenden Teil (62) ausgeübte Rotation und das statische Halten des rotierenden Teils (61) die Verschraubung oder die Auseinanderschraubung des rotierenden Teils (62) bewirkt, der den festen Teil (63) durchdringt, der fest mit der Vorderseite **A** des Segelbootes verbunden ist,
* Durchspannmittel, die umfassen:
- ein Rohr (3), das fest mit dem rotierenden Teil (61) des Fußes (6) zum rotationsmäßigen Antrieb verbunden ist, das von der Aufrolltrommel (64) gesteuert wird und das sich entlang einer Achse koaxial zur Längsachse **X-X'** des Stags (5) erstreckt,
- ein Reibungslager (7), das fest mit dem rotierenden Teil (61) des Fußes (6) zum rotationsmäßigen Antrieb verbunden ist, das von der Aufrolltrommel (64) gesteuert wird,
- ein Durchspannkabel (8), von dem eines der Enden (81) mit wenigstens einem Einhakpunkt (12) verbunden ist, die entlang des Vorlieks (11) des Vordersegels (2) verteilt sind, wobei das Durchspannkabel (8) ausgelegt ist, um im Innern des Reibungslagers (7) zu gleiten, das mit dem rotierenden Teil (61) des Fußes (6) zum rotationsmäßigen Antrieb verbunden ist,
wobei das andere Ende (82) des Durchspannkabels (8) fest mit der Aufrolltrommel (64) verbunden ist, die fest mit dem rotierenden Teil (61) des Fußes (6) zum rotationsmäßigen Antrieb verbunden ist, wobei das Durchspannkabel (8) somit einen geschlossenen Kreis bildet,
- Mittel zum Zurückschicken (83) des Durchspannkabels in Richtung der Rückseite des Segelbootes des Stützkabels,
wobei das Vordersegel (83) ausgelegt ist, im eingerollten Zustand gehisst zu werden, so dass sein Vorliek (11) sich entlang des Stags (5) erstreckt,
wobei das Vorliek (11) ist entweder:
* gefangen in der Rille der zylindrischen Lager (51), die entlang des Stags (5) verteilt sind, wobei die zylindrischen Lager (51) ausgelegt sind, um das Stag (11) aufzunehmen, das das Seil (1) eines flatternden Vordersegels (2) enthält, oder
* frei von der Rille der zylindrischen Lager (51), wobei das Vordersegel (2) nun mit freiem Vorliek ist, und um am oberen Ende (10) des Vorlieks (11) am Aufrollkopf (4) befestigt zu werden, und dass das untere Ende (12) des Vorlieks (11) am rotierenden Teil (61) des Fußes (6) zum rotationsmäßigen Antrieb befestigt ist, die von der Aufrolltrommel (64) gesteuert wird, die fest mit dem Ende (82) des Durchspannkabels (8) verbunden ist, wobei das andere Ende (81) des Durchspannkabels (8) mit wenigstens einem Einhakpunkt (12) fest verbunden ist, die entlang des Vorlieks (11) des Vordersegels (2) mit Vorliek oder mit flatterndem Vorliek verteilt sind, wobei der Einhakpunkt (12) und das untere Ende (9) des Vorlieks (11) eines Vordersegels (2) mit flatterndem Vorliek vereint sind, so dass ein auf das Ende (81) des Durchspannkabels (8) ausgeübter Zug das Durchspannen des Vorlieks (11) des Vordersegels (2) bewirkt, und dass ein auf das Ende (82) des Durchspannkabels (8) ausgeübter Zug die Betätigung des Fußes (6) zum rotationsmäßigen Antrieb veranlasst und zulässt, das Stag (5) in Rotation um seine Längsachse **X-X'** anzutreiben, indem er das Vordersegel (2) um das Stag (5) aufrollt, wobei das Durchspannkabel (8) um das Rohr (3) aufgerollt wird, das fest mit dem Fuß (6) zum rotationsmäßigen Antrieb verbunden ist, und dass ein auf das Durchspannkabel (8) ausgeübter Zug die Betätigung in umgekehrter Richtung des Fußes (6) zum rotationsmäßigen Antrieb bewirkt, indem er das Vordersegel (2) abrollt.

2. Vorrichtung gemäß Anspruch 1, **dadurch gekennzeichnet, dass** beim Fockaufrollbetrieb (teilweises Aufrollen, Verringerung des Vordersegels) der bewegliche und rotierende Teil (42), der ausgelegt ist, um sich einzuhaken oder sich auszuhaken aus dem statischen Teil (43) des Aufrollkopfes (4) umfasst:
- eine Unterbringung (46), die fest mit dem beweglichen und rotierenden Teil (42) verbunden ist
- eine Achse (41) zur Blockierung der Rotation, die ausgelegt ist, entlang einer Achse koaxial zur Längsachse **X-X'** des Stags (5) zu gleiten, im Innern der Rille (45), komprimiert von einer Feder **R,** wobei die Achse (41) zur Blockierung der Rotation fest mit dem Fall (39) verbunden ist, so dass ein auf das Fall (39) ausgeübter Zug das Gleiten der Achse (41) im Innern der Rille (45) bewirkt, indem er die Feder **R** komprimiert, wobei die Achse (41), die aus der Blockierungsunterbringung (46) hervorgeht, das Bringen des Aufrollkopfes (4) in freie Rotation bewirkt, indem sie den auf das Fall (39) ausgeübten Zug unterbricht, wobei die Feder R sich entspannt, indem sie die Achse (41) zur Blockierung der Rotation zwingt, in die Blockierungsunterbringung (46) zurückzukehren, indem sie die freie Rotation des Aufrollkopfes (4) unterbricht.

3. Vorrichtung gemäß Anspruch 2, **dadurch gekennzeichnet, dass** ein Profil (40) von kurzer Länge das Halten im Flächenverringerungsmodus des Vordersegels (2) auf oberer Höhe des Vorlieks des Vordersegels (2) sicherstellt, wobei das Profil (40) fest mit dem beweglichen und rotierenden Teil (42) des Aufrollkopfes verbunden ist.

4. Vorrichtung gemäß Anspruch 3, **dadurch gekennzeichnet, dass** gerillte zylindrische Lager (44) ausgelegt sind, das Liek des Vorlieks (11) eines Vordersegels (2) aufzunehmen, wobei die zylindrischen Lager (44) fest mit dem Profil (40) verbunden sind.

5. Vorrichtung gemäß Anspruch 2, **dadurch gekennzeichnet, dass** ein Profil (60) von kurzer Länge das Halten in Flächenverringerungsmodus des Vordersegels (2) sicherstellt auf unterer Höhe des Vorlieks des Vordersegels (2), wobei das Profil (60) mit dem Rohr (3) fest verbunden ist, das mit dem rotierenden Teil (61) verbunden ist, das von der Aufrolltrommel (64) des Fußes (6) zum Antrieb in Rotation gesteuert wird.

6. Vorrichtung gemäß Anspruch 5, **dadurch gekennzeichnet, dass** gerillte, zylindrische Lager (65) ausgelegt sind, das Liek (1) des Vorlieks (11) eines Vordersegels (2) aufzunehmen, wobei die zylindrischen Lager (65) fest mit dem Profil (60) verbunden sind,
so dass ein auf das Ende (82) des Durchspannkabels (8) ausgeübter Zug die Betätigung des Fußes (6) zum rotationsmäßigen Antrieb bewirkt und erlaubt, das Stag (5) um seine Längsachse **X-X'** rotationsmäßig anzutreiben, indem er das Vordersegel (2) um den Stag (5) vollständig oder teilweise aufrollt, indem er seine Fläche reduziert, indem er die Rotation des Aufrollkopfes (4) blockiert, wobei die Blockierung der Rotation des Aufrollkopfes (4) die Torsion im Stag (5) verhindert, wobei dies erlaubt, kein Aufrollprofil auf der gesamten Länge der Stütze zu haben, und indem er das Ende (82) des Durchspannkabels (8) blockiert, wobei das Profil (40) die Arbeitslast des Punkts des Falls des Vordersegels (2) stützt, und wobei das Profil (60) die Arbeitslast des Halspunkts des Vordersegels (2) im Zustand seiner verringerten Fläche stützt.
